# EUROPÄISCHE PATENTSCHRIFT

(11) **EP 0 111 470 B1**
(45) Veröffentlichungstag und Bekanntmachung des Hinweises auf die Patenterteilung: **04.03.1987**
(21) Anmeldenummer: 83890212.0
(22) Anmeldetag: 15.11.1983
(51) Int. Cl.: H01F 27/40, H02H 5/06

(54) **Einrichtung zur thermischen Überwachung von Transformatoren und Drosselspulen**
Thermal protective device for transformers and inductances
Dispositif de protection thermique pour transformateurs et inductances

(30) Priorität: 15.11.1982 AT 4142/82
(43) Veröffentlichungstag der Anmeldung: 20.06.1984
(73) Patentinhaber: ELIN-UNION Aktiengesellschaft für elektrische Industrie, A-1141 Wien (AT)
(72) Erfinder: Felber, Willibald, A-8160 Weiz (AT)
(74) Vertreter: Krause, Peter

## Beschreibung

Die Erfindung betrifft eine Einrichtung zur thermischen Überwachung von Transformatoren und Drosselspulen mit erzwungener Umlaufkühlung, insbesondere Ölumlaufkühlung, und erzwungener Strömung des Kühlmediums durch die Transformatoren- bzw. Drosselspulenwicklung, die mit Kühlmedium gefülltes und einen Thermofühler umgebende Heizwicklung aufweisendes Gefäß umfaßt, wobei diese Heizwicklung über einen Stromwandler mit einem dem Strom der Transformatoren- bzw. Drosselspulenwicklung proportionalen Strom gespeist ist.

Transformatoren mit erzwungener Ölkühlung weisen neben den bekannten Vorzügen den Nachteil auf, daß bei Ausfall der Ölpumpen und damit der forcierten Ölströmung in den Wicklungen die Wicklungskühlung stark beeinträchtigt wird. In einem solchen Störungsfall sind entsprechend den Notbetriebvorschriften Maßnahmen wie Leistungsreduktion oder Abschaltung zu treffen, die die thermische oder elektrische Zerstörung des Transformators, letztere infolge von Gasentwicklung, verhindern. Sind Trafostationen unbemannt, müssen Schutzgeräte diese Aufgabe übernehmen.

Zur Überwachung des thermischen Zustandes von Großtransformatoren wird derzeit noch vorzugsweise das sogenannte « Thermische Abbild verwendet. Einem Temperaturfühler im heißesten Öl wird mittel einer Heizwicklung der rechnerische hot-spot-Temperatursprung Wickiung-Öi überlagert. Je nach Gerätetyp kann der Temperaturfühler ein Widerstandsdraht (Fernanzeige) oder eine flüssigkeitsgefüllte Kammer (direkte Anzeige mit Steuerkontakten) sein. Die Heizwicklung wird mit einem dem Wicklungsstrom proportionalen Strom (Thermokopiewandler) gespeist und soll in ihrem thermischen Verhalten demjenigen der zu überwachenden Wicklung angepaßt sein. Letztere Forderung wird meist nur angenähert erfüllt, da es praktisch nicht möglich ist, die Vielzahl der Parameter mit einer einfachen Heizwicklung zu berücksichtigen. Schließlich wird der hot-spot-Temperatursprung auf einen gerechneten oder gemessenen Betriebszustand hin mittels der veränderbaren Heizwicklungsstromes (Parallelwiderstand) eingestellt. Diese Art der Einstellung ändert den thermischen Widerstand der Heizwicklung nicht. Daraus leitet sich ab, daß die Thermokopie ohne spezielle Anpassung auf den thermischen Widerstand der zu überwachenden Wicklung nur den Endwert des Temperatursprunges richtig anzeigen kann, nicht jedoch den tatsächlichen Temperaturverlauf bei Laständerung im Bereich von zwei bis drei Wicklungs-Zeitkonstanten.

Wie voran erwähnt, zeigt die Thermokopie für den Normalbetrieb von derart gekühlten Transformatoren gut an. Bei Ausfall aller Ölförderpumpen verändern sich die thermischen Parameter der Wicklungen drastisch. Einerseits steigt der Wärmeübergangswiderstand auf ein mehrfaches der mit forcierter Ölströmung erzielbaren Wertes an und zum anderen stellt sich zur Aufrechterhaltung einer auch nur geringen natürlichen Ölströmung über die relativ großen hydraulischen Widerstände von Kühler und Wicklung eine große Temperaturspreizung entlang der zu kühlenden Wicklung ein. Diese letztlich gravierende Erhöhung der hot-spot-Temperatur wird von der normalen Thermokopie nicht angezeigt, da sie auf den thermischen Widerstand der Wicklung im Normalbetrieb eingestellt ist.

Aufgabe der Erfindung ist es daher eine Einrichtung zu schaffen, die die oben angeführten Nachteile vermeidet und die eine ausreichende thermische Überwachung für Transformatoren und Drosselspulen mit erzwungener Umlaufkühlung und mit erzwungener Strömung des Kühlmediums durch die Wicklung des Transformators bzw. der Drosselspule.

Die erfindungsgemäße Einrichtung der eingangs erwähnten Art, ist dadurch gekennzeichnet, daß das Gefäß von einem Teil des aus dem Drosselspulen- bzw. Transformatorenkessel über eine Umwälz-Pumpe und einem Kühler geführtes Kühlmedium gespeist ist, wobei die Abzweigung für dieses Kühlmedium vor bzw. nach der Umwälz-Pumpe und vor dem Kühler vorgesehen ist.

Mit dieser Erfindung ist es erstmals möglich die tatsächlichen thermischen, hydraulischen Verhältnisse der Transformatorenwicklung mit einer Einrichtung nachzuvollziehen. Dadurch ist auch eine optimale thermische Überwachung des Transformators bei einem Notbetrieb z. B. Ausfall der Umwälz-Pumpen gegeben.

Gemäß einer besonderen Ausgestaltung der Erfindung ist das Gefäß innerhalb' des Transformatorenkessels angeordnet. Dadurch ist die Öltemperatur im Transformatorenkessel maßgebend für das Temperaturniveau der Thermokopieeinrichtung.

Nach einem weiteren Merkmal der Erfindung ist das Gefäß außerhalb des Transformatorenkessels angeordnet. In diesem Fall kann dieses Gefäß in einem Schaltschrank untergebracht werden, nämlich wenn die Thermokopieeinrichtung nur für die Transformatorenwicklung Verwendung findet.

Eine besondere Ausgestaltung der Erfindung ist darin zu sehen, daß in der Leitung die das Kühlmedium zum Gefäß führt, ein hydraulischer Ersatzwiderstand für die Transformatorenwicklung vorgesehen ist. Bei einem Ausfall der forcierten Ölströmung wird dadurch der hydraulische Widerstand der Transformatorenwicklung für die Thermosyphonkühlung wirksam.

Ein weiteres Merkmal der Erfindung ist, daß in der Leitung, die das Kühlmedium zum Gefäß führt, ein hydraulischer Ersatzwiderstand für den Kühler vorgesehen ist. Bei einem Ausfall der forcierten Ölströmung wird dadurch der hydraulische Widerstand der Öl-Kühler für die Thermosyphonwirkung wirksam.

Nach einem Merkmal der Erfindung ist als Ersatzwiderstand ein Rückschlagventil od. ein hydraulisches Absperrorgan vorgesehen. Diese Ausgestaltung ist eine einfache Ausführung für den Ersatzwiderstand. Diese Lösung ist wirtschaftlich sicherlich die optimalste.

An Hand eines in der Zeichnung dargestellten Ausführungsbeispieles wird die Erfindung näher erläutert. Fig. 1 zeigt eine Prinzipskizze, Fig. 2 ein Detail daraus Fig. 3 einen Schnitt A-A der Fig. 2.

Gemäß der Fig. 1 ist im Transformatorenkessel 1 die Transformatorenwicklung 2 angeordnet. Außerhalb des Transformatorenkessels 1 sind die für die erzwungene Ölumlaufkühlung notwendigen Ölumwälz-Pumpen 3 und die ÖI-Kühler 4 vorgesehen. Wie ja allgemein bekannt beruht die forcierte Kühlung der Wicklung 2 darauf, daß das aus dem Transformatorenkessel 1 kommende Öl durch die Umwälz-Pumpen 3 über die Öl-Kühler 4 wieder in den Transformatorenkessel 1 und direkt in die Wicklungen 2 gepumpt wird.

Die Einrichtung zur thermischen Überwachung besteht aus einem Gefäß 5 - in diesem Fall außerhalb des Transformatorenkessels 1 angeordnet -, einem Thermofühler 6 und einer den Thermofühler-6 umgebenden Heizwicklung 7. Die Wicklung 7 wird über einen nicht dargestellten Stromwandler mit einem dem Strom der Transformatorenwicklung 2 proportionalen Strom gespeist. Ferner wird dem Gefäß 5 über eine bzw. mehrere Leitungen 8 Öl aus dem Transformatorenkessel 1 zugeführt. Dieses Öl wird aus den Hauptleitungen 9 nach der Ölumwälz-Pumpe 3 und vor den ÖI-Kühlern 4 abgezweigt. Nach dem . Umfließen der Wicklung 7 fließt das Öl wieder in den Transformatoren kessel 1. Vor dem Gefäß 5 ist in die Leitung 8 ein hydraulischer Ersatzwiderstand 10 für die Transformatorenwicklung 2 und vor diesen Ersatzwiderstand 10 ein weiterer hydraulischer Ersatzwiderstand 11 für die ÖI-Kühler 4 angeordnet.

Die Ersatzwiderstände 10, 11 können aus einzelnen Platten 12 bestehen, die Bohrungen 13 aufweisen. Durch genaue definierte Anordnung dieser Platten 12, die über einen Distanzierungsbolzen zusammengehalten werden, wird der benötigte hydraulische Widerstand erreicht.

Zu bemerken wäre noch, daß anstelle des hydraulischen Ersatzwiderstandes 10 für die Transformatorenwicklung 2, die Wicklung 7 entsprechend ausgebildet werden könnte. Ebenso könnten mehrere Einrichtungen für diese thermische Überwachung mehrerer Wicklungen parallel geschaltet werden.

Abschließend sei noch bemerkt, daß diese Einrichtung vor allem den Umstand berücksichtigt, daß bei einem Notbetrieb mit einer oder keiner Ölumwälz-Pumpen 3 der erheblich erhöhte Temperatursprung Wicklung - Öl sofort registriert wird.

## Patentansprüche

1. Einrichtung zur thermischen Überwachung von Transformatoren und Drosselspulen mit erzwungener Umlaufkühlung, insbesondere Ölumlaufkühlung, und erzwungener Strömung des Kühlmediums durch die Transformatoren- bzw. Drosselspulenwicklung (2), die ein mit Kühlmedium gefülltes und eine einen Thermofühler (6) umgebende Heizwicklung (7) aufweisendes Gefäß (5) umfaßt, wobei diese Heizwicklung (7) uber einen Stromwandler mit einem dem Strom der Transformatoren- bzw. Drosselspulenwicklung proportionalen Strom gespeist ist, dadurch gekennzeichnet, daß das Gefäß (5) von einem Teil des aus dem Drosselspulen- bzw. Transformatorenkessel (1) über eine Umwälz-Pumpe (3) und einem Kühler (4) geführten Kühlmedium gespeist ist, wobei die Abzweigung für dieses Kuhlmedium vor bzw. nach der Umwälz-Pumpe (3) und vor dem Kühler (4) vorgesehen ist.

2. Einrichtung nach Anspruch 1, dadurch gekennzeichnet, daß das Gefäß (5) im Transformatorenkessel (1) angeordnet ist.

3. Einrichtung nach Anspruch 1, dadurch gekennzeichnet, daß das Gefäß (5) außerhalb des Transformatorenkessels (1) angeordnet ist.

4. Einrichtung nach mindestens einem der Ansprüche 1-3, dadurch gekennzeichnet, daß in der Leitung (8), die das Kühlmedium zum Gefäß (5) führt, ein hydraulischer Ersatzwiderstand (10) für die Transformatorenwicklung (2) vorgesehen ist.

5. Einrichtung nach mindestens einem der Ansprüche 1-4, dadurch gekennzeichnet, daß in der Leitung (8), die das Kühlmedium zum Gefäß (5) führt, ein hydraulischer Ersatzwiderstand (11) für den Kühler (4) vorgesehen ist.

6. Einrichtung nach Anspruch 4 oder 5, dadurch gekennzeichnet, daß als Ersatzwiderstand (10 bzw. 11) ein Rückschlagventil od. ein hydraulisches Absperrorgan vorgesehen ist.

## Claims

1. Device for thermal monitoring of transformers and reactors with forced loose-circuit cooling, in particular forced oil cooling, and forced flow of the coolant through the transformer or reactor winding (2), the device comprising a vessel (5) filled with coolant and having a heater winding (7) which surrounds a thermal sensor (6), this heater winding (7) being supplied via a current transformer with a current proportional to the current of the transformer or reactor winding, characterized in that the vessel (5) is supplied with a part of the cooland passed from the reactor or transformer tank (1) via a circulation pump (3) and the cooler (4), the branch for this coolant being provided upstream or downstream of the circulation pump (3) and upstream of the cooler (4).

2. Device according to Claim 1, characterized in that the vessel (5) is located in the transformer tank (1).

3. Device according to Claim 1, characterized in that the vessel (5) is located outside the transformer tank (1).

4. Device according to at least one of Claims 1-3, characterized in that a hydraulic equivalent resistance (10) for the transformer winding (2) is provided in the line (8) which takes the coolant to the vessel (5).

5. Device according to at least one of Claims 1-4, characterized in that the hydraulic equivalent resistance (11) for the cooler (4) is provided in the line (8) which takes the coolant to the vessel (5).

6. Device according to Claim 4 or 5, characterized in that a non-return valve or a hydraulic shut-off element is provided in the equivalent resistance (10 or 11).

## Revendications

1. Dispositif pour la surveillance thermique des transformateurs et bobines de réactance avec refroidissement par circulation forcée, en particulier, refroidissement par circulation d'huile et circulation forcée de fluide de refroidissement à travers l'enroulement (2) du transformateur ou de la bobine de réactance, qui comprend un récipient (5) rempli de fluide de refroidissement et présentant un enroulement chauffant (7) qui entoure un thermo-détecteur (6), cet enroulement chauffant (7) étant alimenté, par l'intermédiaire d'un transformateur d'intensité, avec une intensité proportionnelle à l'intensité circulant dans l'enroulement du transformateur ou de la bobine de réactance, caractérisé par le fait que le réservoir (5) est alimenté par une partie du fluide de refroidissement que l'on fait passer de la cuve (1) de la bobine de réactance ou de transformateur, au moyen d'une pompe de circulation (3) et à travers un refroidisseur (4), la déviation pour ce fluide de refroidissement étant prévue en amont ou en aval de la pompe (3) de circulation et en amont du refroidisseur (4).

2. Dispositif selon la revendication 1, caractérisé en ce que le réservoir (5) est disposé dans la cuve (1) du transformateur.

3. Dispositif selon la revendication 1, caractérisé en ce que le réservoir (5) est agencé à l'extérieur de la cuve (1) du transformateur.

4. Dispositif selon au moins l'une des revendications 1 à 3, caractérisé en ce que, dans la conduite (8) qui envoie le fluide de refroidissement au réservoir (5) est intercalée une résistance hydraulique équivalente (10) qui représente l'enroulement du transformateur (2).

5. Dispositif selon au moins l'une des revendications 1 à 4, caractérisé en ce que, dans la conduite (8) qui conduit le fluide de refroidissement au réservoir (5), est intercalée une résistance hydraulique équivalente (11) qui représente le refroidisseur (4).

6. Dispositif selon la revendication 4 ou la revendication 5, caractérisé en ce qu'il est prévu, comme résistance équivalente (10 ou 11), un clapet antiretour ou un organe d'arrêt hydraulique.
